# EUROPÄISCHE PATENTSCHRIFT

(11) **EP 0 582 903 B1**
(45) Veröffentlichungstag und Bekanntmachung des Hinweises auf die Patenterteilung: **18.09.1996**
(21) Anmeldenummer: 93112113.1
(22) Anmeldetag: 29.07.1993
(51) Int. Cl.: B41F 27/00, B41F 27/12

(54) **Vorrichtung zur Kontrolle der registergerechten Anlage einer Druckplatte auf dem Plattenzylinder von Druckmaschinen, insbesondere Bogenoffsetdruckmaschinen**
Device for checking the registered positioning of a printing plate on the plate cylinder of printing machines, in particular offset sheet printing machines
Dispositif de contrôle du positionnement repéré d'une plaque d'impression sur un cylindre de plaque d'une machine à imprimer, en particulier d'une machine offset d'impression de feuilles

(30) Priorität: 13.08.1992 DE 4226780
(43) Veröffentlichungstag der Anmeldung: 16.02.1994
(73) Patentinhaber: MAN Roland Druckmaschinen AG, 63075 Offenbach (DE)
(72) Erfinder: Lindner, Bernd, D-63150 Heusenstamm (DE); Schild, Helmut, D-61449 Steinbach/Taunus (DE); Loch, Günter, D-63073 Offenbach (DE); Pupic, Nicola, D-63150 Heusenstamm (DE)
(74) Vertreter: Marek, Joachim, Dipl.-Ing.

(56) Entgegenhaltungen:
- EP-A- 0 432 660
- EP-A- 0 551 976
- PATENT ABSTRACTS OF JAPAN vol. 006, no. 076 (M-128)13. Mai 1982 & JP-A-57 015 967 (RICOH CO LTD)

## Beschreibung

Die Erfindung betrifft eine Vorrichtung zur Kontrolle der registergerechten Anlage einer Druckplatte auf dem Plattenzylinder von Druckmaschinen gemäß dem Oberbegriff von Anspruch 1.

Bei Bogenoffsetdruckmaschinen werden die Druckplatten für die verschiedenfarbigen Teilbilder auf je einen Plattenzylinder montiert. Jede Druckplatte wird mit einer dem Druckanfang zugeordneten Kante in einer Spannschiene befestigt (geklemmt) und sodann um den Außenumfang des Zylinders gelegt, bis ihre hintere, dem Druckende zugeordnete Kante in wiederum einer Spannschiene befestigbar ist. Daraufhin erfolgt das Spannen der Druckplatte.

Da zur Senkung von Makulatur die Drucke bereits von Anfang an eine sehr hohe Paßgenauigkeit aufweisen sollen, müssen die einzelnen Druckplatten sehr sorgfältig, d.h. registergenau mit ihrer jeweiligen Vorderkante in die entsprechende Druckanfang-Spannschiene eingelegt werden. Häufig weisen dazu die Druckplatten an der dem Druckanfang zugeordneten Kante Ausnehmungen in Form von Ausstanzungen auf, die mit entsprechenden Paßstiften in den Spannschienen zusammenwirken. Ein passgenauer Zusammendruck ergibt sich aber nur dann, wenn das Anlegen der jeweiligen Druckplattenvorderkante an solche Einrichtungen exakt erfolgte.

Aus der EP 0 075 900 B1 ist eine Vorrichtung zur Kontrolle des registergenauen Aufspannens von Druckplatten bekannt, bei der in der Druckanfang-Spannschiene Taststifte angeordnet sind, durch welche die registergerechte Lage der Druckplatte durch eine Berührung der Druckplattenkante mit den Taststiften feststellbar ist. Diese vorbekannte Einrichtung sieht insbesondere eine innerhalb der Zylindergrube angeordnete Anzeigeeinrichtung vor, durch welche die über eine verstellbare vordere Spannschiene zu justierende Druckplatte gezielt verstellt werden kann. Aus der EP 0 195 848 B1 ist eine ähnlich wirkende Vorrichtung bekannt, bei der gegenüber dem Druckzylinder elektrisch isolierte Blöcke als Anschlagsonden vorgesehen sind, die mit entsprechenden Stanzungen in der Druckplatte zusammenwirken. Durch darin integrierte Leuchtdioden, deren Stromversorgung bei Berührung der Druckplatte bzw. der Kante der Paßlochung mit den elektrisch isolierten Sonden hergestellt wird, ist somit feststellbar, ob die Druckplatte registergerecht ausgerichtet wurde.

Diese oben kurz umrissenen vorbekannten Einrichtungen eigenen sich jedoch lediglich für manuelles Druckplattenaufziehen, da die Bedienperson während des Druckplatteneinlegens bzw. beim Ausrichten der Druckplatte die entsprechend optisch gegebenen Signale direkt in der Zylindergrube bzw. an den Meßfühlern selbst abzulesen hat.

Aus der DD 69 382 PS sind elektrisch gegenüber dem Plattenzylinder isolierte Paßstifte bekannt, die bei Berührung mit der Druckplatte bzw. einer Kante der Druckplatte einen elektrisch geschlossenen Kontakt ergeben. Dieser derartig geschlossene elektrische Kontakt kann über einen Meßwertübertrager den drehbar gelagerten Plattenzylinder von der Druckmaschinensteuerung abgefragt werden. Eine derartige Einrichtung ließe sich somit auch für eine automatisierte Druckplattenzufuhr anwenden. Nachteilig ist hierbei aber, daß ein Meßwertübertrager, beispielsweise aus Schleifring und Stromabnehmer bestehend, vorgesehen sein muß, der zusätzliche Störanfälligkeit ergibt.

Eine Vorrichtung zum automatischen Wechseln von Druckplatten, bei der die oben genannte Meßanordnung einsetzbar wäre, ist aus der DE 39 40 796 C2 bekannt. Hier wird eine Druckplatte aus einer Speicherkammer über Transportrollen in eine Spannschiene eines Plattenzylinders eingeführt, wozu dieser zuvor in eine bestimmte Winkelstellung verfahren wurde. Einer in dieser Druckschrift nicht näher spezifizierter Lagedetektor stellt fest, ob die Druckplatte eine korrekte Anlage innerhalb der dem Druckanfang zugeordneten Spannschiene einnimmt, woraufhin, wenn dies der Fall ist, die Einrichtungen zum Schließen der Spannschiene (klemmen) angesteuert werden.

Eine als Druckplatteneinführhilfe zu bezeichnende Vorrichtung zum Zuführen von Druckplatten in die Druckanfang-Spannschiene, bei der eine Art Anlagetisch an den entsprechend positionierten Plattenzylinder angestellt wird, ist aus der JP-A 62-22 1541 bekannt. Dieser Anlagetisch weist schwenkbare Paßstifte auf, die mit entsprechenden Ausstanzungen der Druckplatte zusammenwirken. Werden diese aus dem Förderweg der Druckplatte weggeschwenkt, so fällt die vorpositionierte Druckplatte in die geöffnete Druckanfang-Spannschiene. Eine elektrische Abfrage der korrekten Anlage der Druckplatte innerhalb der Schiene ist gemäß dieser Schrift jedoch nicht vorgesehen.

Aus der nicht vorveröffentlichten (Artikel 54 (3) EPÜ) EP-A-0 551 976 ist eine Vorrichtung zur Abfrage von auf dem Plattenzylinder angebrachten Registerstiften bekannt, bei welcher Kontaktflachen auf dem Plattenzylinder angeordnet sind, an die zur Weiterleitung der Signale der Registerstifte Abtasteinrichtungen bei einer vorgegebenen Stellung des Plattenzylinders anstellbar sind. Diese Abtasteinrichtungen sind dabei einer an den Plattenzylinder anstellbaren Achse zugeordnet, welche Führungs- bzw. Andrückrollen trägt, durch die eine Druckplatte um den Außenumfang des Plattenzylinders aufziehbar ist.

Aufgabe der vorliegenden Erfindung ist es somit, eine Vorrichtung zur Kontrolle der registergerechten Anlage einer Druckplatte gemäß dem Oberbegriff von Anspruch 1 derartig zu erweitern, so daß ohne bautechnisch großen Aufwand ein Lagesignal auch außerhalb des Plattenzylinders zur Verfügung steht. Die registergerechte Lage einer Druckplatte soll dabei exakt feststellbar sein.

Gelöst wird diese Aufgabe durch die kennzeichnenden Merkmale des ersten Patentanspruches. Weiterbildungen der Erfindung ergeben sich aus den Unteransprüchen.

Nach der Erfindung ist vorgesehen, daß der Signalabgriff des oder der Meßfühler innerhalb der Spannschiene über gestellseitig beweglich gegenüber dem Plattenzylinder gelagerte Tastköpfe erfolgt, die während des Einführens der Druckplatte in die Spannschiene an beispielsweise an der Spannschiene befindliche Kontaktflächen angedrückt werden. Das elektrische Signal des oder der Meßfühler muß somit nicht über einen Meßwertübertrager aus dem Plattenzylinder herausgeschleift werden, sondern wird während des Vorgangs des Platteneinführens (automatisch oder von Hand) mit der erfindungsgemäßen Vorrichtung abgenommen.

Die Tastköpfe sind mit einer Auswerteeinheit verbunden, durch welche das über die Kontaktflächen abgegriffene Signal hinsichtlich der korrekten Lage der Druckplatte beim Einführen in die Spannschiene auswertbar ist. Ist dies der Fall, kann die korrekte Lage der Druckplatte entweder optisch angezeigt und/oder einer Maschinensteuerung ein Signal gegeben werden, durch welches beispielsweise ein automatisches Klemmen der Druckplatte (gestellseitig auf dem Plattenzylinder einwirkender oder im Plattenzylinder integrierter Motor) bewirkt wird.

Bei den Meßfühlern innerhalb der Spannschiene kann es sich im einfachsten Fall um teilweise oder insgesamt elektrisch isoliert gegenüber der Spannschiene angebrachte Paßstifte handeln, die mit entsprechenden Ausstanzungen an der Druckplattenvorderkante zusammenwirken. Sind die Paßstifte insgesamt oder nur teilweise gegenüber dem Potential des Plattenzylinders isoliert, ergibt eine Berührung der Druckplattenkante im Bereich der Ausstanzung eine leitende Verbindung zwischen Plattenzylinder und Paßstift (Kurzschluß), welche nach Abgriff über Tastkopf und Kontaktfläche in einer Auswerteeinheit als eine korrekte Lage der Druckplatte innerhalb der Spannschiene auswertbar ist.

Bei einer derartigen Ausbildung der Meßfühler als Paßstifte kann die Kontaktfläche direkt am stirnseitigen Ende des Paßstiftes, welches aus der Spannschiene herausragt, angebracht sein. Auch ist es aber möglich, auf der Spannschiene selbst und elektrisch isoliert spezielle Folien oder ähnliches aufzukleben, welche dann die Kontaktflächen bilden. Als Meßfühler kommen selbstverständlich auch andere Einrichtungen zur Verwendung der erfindungsgemäßen Vorrichtung in Frage. Die Meßfühler können auch in der Spannschiene integriert sein und beispielsweise als Taster oder Sensoren ausgebildet sein.

Bei mehreren in Achsrichtung des Plattenzylinders voneinander beabstandet in der Spannschiene angeordneten Meßfühlern, insbesondere Paßstiften, sind vorzugsweise mehrere Tastköpfe vorgesehen, die nach einer entsprechenden Plattenzylinderpositionierung (Einführen Druckplatte) an die den Meßfühlern zugeordnete Kontaktflächen andrückbar sind. Bei einer derartigen Anordnung ist somit jeder einzelne Meßfühler von einer Auswerteeinheit abfragbar, so daß auf den Ort der nicht korrekten Anlage zu schließen ist. Selbstverständlich ist es auch möglich, die Signale der mehreren Meßfühler bereits in der Spannschiene bzw. im Plattenzylinder schaltungstechnisch nach Art eines logischen "Und" zu verknüpfen und somit an der Spannschiene nur eine Kontaktfläche anzuordnen. Entsprechend ist dann nur ein Tastkopf nötig, um dieses Signal abzugreifen.

Handelt es sich bei den Meßfühlern um elektrisch gegenüber dem Plattenzylinder isolierte Paßstifte, die von einer Auswerteeinheit zwecks Feststellung der korrekten Lage der Druckplatte abgefragt werden, so sind die Meßfühler rein passive Elemente. Eine Stromversorgung innerhalb des Plattenzylinders ist somit nicht nötig. Sind die Meßfühler als aktive Sensoren oder ähnliches ausgeführt, so wäre entsprechend noch eine Stromversorgung zu deren Betrieb im Plattenzylinder vorzusehen. Diese könnte ebenfalls über entsprechende Tastköpfe und Kontaktflächen gebildet sein, aber auch durch eine im Plattenzylinder vorzusehende Batterie oder Akku, was insbesondere bei Meßfühlern mit geringem Stromverbrauch möglich ist.

Gemäß der Erfindung sind die Tastköpfe gestellseitig und beweglich gegenüber dem Plattenzylinder gelagert und an die entsprechenden Kontaktflächen im Bereich der Spannschiene nach entsprechender Winkelpositionierung des Plattenzylinders anstellbar. Der oder die Tastköpfe können beispielsweise linear beweglich aufgehängt sein. Gemäß einem bevorzugten Ausführungsbeispiel der Erfindung sind die Tastköpfe aber schwenkbar um eine parallel zur Achse des Plattenzylinders verlaufende und insbesondere an einem beweglich vor dem Druckwerk verschiebbaren Schutz angebrachten Schwenkachse aufgehängt und einer durch bei Druckluftbeaufschlagung wirksam werdende Stellmittel an eben die Kontaktflächen andrückbar.

Sind zwei Paßstifte mit elektrischer Isolation gegenüber Spannschiene und Plattenzylinder vorgesehen, die über zwei Tastköpfe zur Signalauswertung mit der Auswerteeinheit zu verbinden sind, so können diese Tastköpfe in gleicher axialer Beabstandung auf einer Schiene angebracht sein, welche parallel zur Achse des Plattenzylinders an einer Schwenkachse aufgehängt ist. Zum Einführen der Druckplatte wird eben diese Schiene mit den Tastköpfen an die Spannschiene des Plattenzylinders angestellt. Sehr vorteilhaft gestaltet sich die Erfindung, wenn die Tastköpfe an einer besonders gestalteten Schiene angebracht sind, die sich über die Formatbreite des Plattenzylinders erstreckt und derartig an dem Außenumfang des Plattenzylinders im Bereich des Druckanfanges anzustellen ist, so daß über eine zum Plattenzylinder hin gelegene Einführfläche dieser Schiene die Vorderkante der Druckplatte in den geöffneten Erfassungsbereich der Spannschiene einführbar ist. Eine derartige Schiene ergibt somit eine trichterförmige Vergrößerung des geöffneten Erfassungsbereichs der Spannschiene, wobei eine Fläche durch die Schiene, die andere Fläche durch ein Teil des Außenumfangs des Plattenzylinders im Bereich des Druckanfanges gebildet ist. Durch die beispielsweise an die elektrisch isolierten Paßstifte angestellten Tastköpfe kann nun während des Einführens der Druckplatte in den Erfassungsbereich direkt festgestellt werden, ob diese an den Paßstiften korrekt anliegt.

An der an den Plattenzylinder anstellbaren Schiene bzw. direkt an den Tastköpfen können insbesondere einstellbar gestaltete Anschläge vorgesehen sein, über welche die Tastköpfe oder die Schiene an der Spannschiene direkt oder am Plattenzylinder (Schmitzring) abstützbar sind,so daß die Kraft des Andrückens der Tastköpfe an die Kontaktflächen begrenzbar ist. Insbesondere sind die Tastköpfe als unter Federkraft an die Kontaktflächen andrückbare Spitzen ausgebildet, wie sie beispielsweise bei Oszillographen Verwendung finden. Die Tastköpfe können somit lediglich als federnder Kontakt oder aber auch mit elektronischen Bauelementen zum Impedanz angeglichenen Signalspannungsabgriff ausgebildet sein.

Sehr vorteilhaft gestaltet sich die Erfindung, wenn die Tastköpfe an einer an den Plattenzylinder anstellbaren Einrichtung angebracht sind, durch welche eine automatische oder manuell unterstützte Zufuhr einer Druckplatte in die Spannschiene erfolgt. Insbesondere kann dies an einer schwenkbar gegenüber dem Plattenzylinder gelagerten Druckplattenkassette der Fall sein, wie sie aus dem Stand der Technik bekannt ist.

Des weiteren erfolgt die Erläuterung eines Ausführungsbeispiels der Erfindung anhand der Zeichnungen. Es zeigt:
- Fig. 1: einen Schnitt durch ein Druckwerk mit einer bevorzugten Aufhängung der Tastköpfe,
- Fig. 2: eine Ansicht der Aufhängung der Tastköpfe gemäß Fig. 1 über die Formatbreite,
- Fig. 3: die Ansicht der Spannschiene von oben mit den erfindungsgemäßen Paßstiften und
- Fig. 4: ein Paßstift gemäß Fig. 3 im Detail.

Fig. 1 zeigt im Schnitt den Teil eines Druckwerkes einer Bogenoffsetdruckmaschine in Reihenbauweise. Zwischen zwei Seitengestellwänden dieses Druckwerks ist ein Plattenzylinder 1 gelagert, der in einer Zylindergrube 2 eine dem Druckanfang DA und dem Druckende DE zugeordnete Spannschiene 3, 4 aufweist.

Vor dem Druckwerk mit dem Plattenzylinder 1 und dem darunter angeordneten Gummituchzylinder 5 ist über je eine an einer Seitengestellwand des Druckwerkes angebrachten Führungsschiene ein Schutz 6 verschiebbar angeordnet, der sich gemäß Fig. 1 in einer Grundstellung während des Druckbetriebes befindet. Entsprechend dem Pfeil kann dieser hochgeschoben werden.

In einem oberen Teil des Schutzes 6 ist als Drehgelenk vorzugsweise eine Schwenkachse 7 angebracht, an der ein Blechprofil 8 aufgehängt ist. Das Blechprofil 8 weist dabei eine leichte Krümmung auf und besitzt die Formatbreite des Plattenzylinders 1. An dem schwenkbaren Ende des Blechprofiles 8 ist eine Schiene 9 angebracht bzw. durch entsprechende Profilierung erzeugt. Diese ist an den Außenumfang des Plattenzylinders 1 an- bzw. von diesem abstellbar (Fig. 1). An einer oberen Traverse 10 des Schutzes 6 ist ferner ein Führungsblech 11 angebracht, welches fast bis zur Oberkante des Blechprofils 8 herunterreicht. Gegenüberliegend dem Führungsblech 11 ist ebenfalls am Schutz 6 ein Führungsblech 12 angebracht, welches zwei abgebogene Schenkel aufweist. An der konkaven Innenseite des Blechprofiles sind zum schonungsvollen Transport einer zuzuführenden Druckplatte in mehreren Reihen Bürsten 13 angebracht, so daß eine neu zuzuführende Druckplatte bei angeschwenktem Blechprofil 8 und somit angestellter Schiene 9 entsprechender Winkelpositionierung des Plattenzylinders 1 (siehe Fig. 1) direkt in den geöffneten Erfassungsbereich 17 der vorderen Spannschiene 3 eingeführt werden kann. Das manuelle Zuführen der Druckplatte erfolgt dabei durch den Schlitz der zwei Führungsbleche 11 und 12 (Fig. 1). Am Führungsblech 11 können ebenfalls Bürsten 14 angeordnet sein. Bei angestelltem Blechprofil 8 ergibt somit die zum Plattenzylinder 1 zugewandte Seite der Schiene 9 eine Einführfläche 15, somit einen trichterförmig vergrößerten Bereich des Erfassungsbereichs 17. Die Bürsten 13 im Blechprofil 8 sind dabei derartig tiefer angesetzt, so daß der Führungsweg der Druckplatte über die Bürsten direkt in der Ebene der Einführfläche 15 mündet.

Diese besonders vorteilhafte Art der Aufhängung für die anschwenkbaren Tastköpfe gewährleistet, daß der Schutz 6 zum Einführen einer neuen Druckplatte nicht heraufgeschoben werden muß, also in der in Fig. 1 gezeigten Stellung verbleiben kann. Zum An- und Abschwenken des Blechprofils 8 nebst Schiene 9 wirkt über einen Winkelhebel 20 nebst Mitnahmebolzen ein Pneumatikzylinder 19 (an einer oder beiden Seitengestellwänden des Druckwerkes). Das Blechprofil 8 nebst Schiene 9 wird lediglich zum Einführen einer neuen Druckplatte in den Erfassungsbereich 17 der Spannschiene 3 angeschwenkt und wieder abgeschwenkt, sobald die neue Druckplatte in der Spannschiene 3 geklemmt also befestigt ist. Sodann beginnt das Aufziehen der neuen Druckplatte auf dem Plattenzylinder 1 durch langsames Vorwärtsdrehen des Plattenzylinders 1 in der Richtung des Pfeils (Fig. 1).

In der dem Druckanfang DA zugeordneten Spannschiene 3 sind axial voneinander beabstandet zwei Paßstifte 21, 22 in an sich bekannter Weise angeordnet (Fig. 1). Fig. 3 zeigt diese Anordnung der Paßstifte 21, 22 in der Spannschiene 3 von oben. Gemäß Fig. 1 und Fig. 3 sind die Paßstifte 21, 22 in einem Unterteil der Spannschiene 3 angebracht und reichen durch entsprechende Aussparungen 23 durch das Oberteil der Spannschiene 3 hindurch, sind somit also von außerhalb des Plattenzylinders 1 zugänglich. Bei dieser nur beispielhaft gewählten Ausführung einer Spannschiene 3 ist das Unterteil gegenüber dem Oberteil beweglich, der Erfassungsbereich 17 wird somit durch Bewegen des Unterteils gegenüber dem Oberteil der Spannschiene 3 geschlossen (Fig. 1).

In Fig. 3 ist die Vorderkante einer Druckplatte D dargestellt, wobei entsprechend der Gestaltung der Paßstifte 21, 22 sowie ihrer Axialbeabstandung in dieser Vorderkante zwei Ausstanzungen 24, 25 eingebracht sind, die mit den entsprechenden Paßstiften 21, 22 bei korrekter Anlage der Druckplatte D in der Spannschiene 3 korrespondieren.

In Fig. 4 ist im Detail ein Paßstift 21, 22 dargestellt. Gemäß diesem Ausführungsbeispiel ist der Paßstift 21, 22 zweiteilig ausgeführt, wobei das eine Teil aus dem Paßstift 21, 22 mit einem stirnseitig darin eingebrachten Schlitz 26 besteht. In diesen Schlitz 26 ist als zweites Teil elektrisch isoliert ein Füllstück 27 eingelassen, das die durch den Schlitz 26 im Paßstift 21, 22 fehlende Außenkontur wieder vervollständigt. Eine stirnseitig gelegene Fläche dieses Füllstückes 27 bildet somit die Kontaktfläche 28. Gemäß der Ausgestaltung von Fig. 4 sind beide Paßstifte 21, 22 in der Spannschiene 3 gemäß Fig. 3 ausgebildet. Dabei ist vorgesehen, daß ein Paßstift 21 den Schlitz 26 in Umfangsrichtung von Plattenzylinder 1 und ein Paßstift 22 den Schlitz 26 beispielsweise unter 45° geneigt zur Umfangsrichtung des Plattenzylinder verlaufend aufweist. Durch die elektrisch isolierte Verbindung von Paßstift 21, 22 sowie den entsprechenden Füllstücken 27 kann durch Berührung der Kante der Ausstanzungen 24, 25 der Druckplatte D die registergerechte Anlage geprüft werden. Wenn die Kanten der Ausstanzungen 24, 25 satt an der Außenkontur des Paßstiftes 21, 22 anliegen, so sind die Füllstücke 27 gegenüber den Paßstiften 21, 22 elektrisch leitfähig miteinander verbunden. Da ein Schlitz 26 und somit das entsprechende Füllstück 27 eines Paßstiftes 21 geneigt zur Umfangsrichtung des Plattenzylinders 1 verläuft (Fig. 3), kann damit sogar ein Lagefehler der Druckplatte D in Schräg- bzw. Seitenregisterrichtung festgestellt werden.

Entsprechend der axialen Beabstandung der Paßstifte 21, 22 sind an der Schiene 9 des Blechprofils 8 zwei Tastköpfe 29, 30 angebracht, die im angeschwenkten Zustand der Schiene 9 (Pneumatikzylinder 19 angesteuert) direkt auf die Kontaktflächen 28 der Paßstifte 21, 22 drücken (Fig. 1 und Fig. 2). Somit ist in einer nicht dargestellten Auswerteeinheit feststellbar, ob durch den korrekten Sitz der Druckplatte D die Füllstücke 27 gegenüber den Paßstiften 21, 22 elektrisch leitfähig miteinander verbunden sind. In einer einfachen Ausgestaltung der Erfindung kann somit feststellbar sein, ob durch diesen Kurzschluß das Potential der Füllstücke 27 auf das elektrische Potential des Plattenzylinders 1 heruntergezogen wurde. Auch kann durch die Tastköpfe 29, 30 eine elektrische Leitfähigkeitsprüfung vorgenommen werden, indem beispielsweise ein Stromfluß erfaßt wird. Bei einer derartigen Abfrage kann sowohl Gleichstrom als auch Wechselstrom verwendet werden. Durch eine entsprechende Schwellwertsetzung in Verbindung mit einstellbaren Empfindlichkeiten kann auch eine Leitfähigkeitsveränderungen der Füllstücke 27 gegenüber den Paßstiften 21, 22 auf Grund von Feuchtmitteleinfluß oder ähnlichem berücksichtigt werden. Die Tastköpfe 29, 30 bzw. deren Kontakte sind selbstverständlich elektrisch gegenüber Plattenzylinder 1 isoliert.

Fig. 2 zeigt in einer Ansicht vom Druckwerk heraus den Schutz vor den Druckwerkszylindern 6 mit dem daran angebrachten Blechprofil 8 sowie der Schiene 9. Ebenfalls dargestellt ist das an der Traverse 10 angebrachte Führungsblech 11 sowie die auf dem Führungsblech 11 sowie der konkaven Innenseite des Blechprofils 8 angebrachten Bürsten 13, 14. Das Blechprofil 8 sowie die Schiene 9 sind dabei um eine Schwenkachse 7 gelagert, welche sich zwischen zwei Rahmenteilen des Schutzes 6 erstreckt. An beiden Enden der Schiene 9 sind zwei Anschläge 16 angebracht, die insbesondere einstellbar sein können und im hier gezeigten Ausführungsbeispiel dazu dienen die Schiene 9 derartig an den Plattenzylinder 1 anzustellen, so daß sich einmal ein definierter Spalt zwischen Einführfläche 15 und dem Druckanfang DA am Plattenzylinder 1 ergibt und zum anderen um zu hohe Andruckkräfte der Tastköpfe 29, 30 gegenüber den Kontaktflächen 28 zu vermeiden. Gemäß Fig. 2 sind die Tastköpfe 29, 30 unterhalb der Einführfläche 15 angebracht. Wie bereits weiter oben stehend angedeutet, ergibt eine derartige Aufhängung der Tastköpfe 29, 30 an einer eine Einführfläche 15 bietenden Schiene 9 eine sehr vorteilhafte Art der Abfrage der durch die Paßstifte 21, 22 gebildeten Meßfühler einerseits und andererseits eine sehr bequeme Art des Einführens einer neuen Druckplatte.

Gemäß diesem Ausführungsbeispiel der Erfindung bleibt die Schiene 9 nebst Blechprofil 8 solange angestellt, bis die Druckplatte in den Erfassungsbereich 17 der Spannschiene 3 eingeführt ist und dieser Erfassungsbereich 17 nach Feststellen einer korrekten Anlage der Druckplatte geschlossen wird. Das Schließen der Spannschiene 3 bzw. des Erfassungsbereichs 17 erfolgt erst dann, wenn über die die Paßstifte 21, 22 abfragenden Tastköpfe 29, 30 eine korrekte Anlage der Druckplatte festgestellt wurde. Wurde die Druckplatte geklemmt, so schwenkt die Schiene 9 wieder in ihre in Fig. 1 gestrichelt dargestellte Lage zurück und die Druckplatte kann vollständig aufgezogen werden.

### Bezugszeichenliste

- 1: Plattenzylinder
- 2: Zylindergrube
- 3: Spannschiene (Druckanfang)
- 4: Spannschiene (Druckende)
- 5: Gummituchzylinder
- 6: Schutz
- 7: Schwenkachse
- 8: Blechprofil
- 9: Schiene
- 10: Traverse
- 11: Führungsblech
- 12: Führungsblech
- 13: Bürsten
- 14: Bürsten
- 15: Einführfläche
- 16: Anschlag
- 17: Erfassungsbereich
- 18:
- 19: Pneumatikzylinder
- 20: Winkelhebel
- 21: Paßstift
- 22: Paßstift
- 23: Aussparung
- 24: Ausstanzung
- 25: Ausstanzung
- 26: Schlitz
- 27: Füllstück
- 28: Kontaktfläche
- 29: Tastkopf
- 30: Tastkopf
- DA: Druckanfang
- DE: Druckende
- D: Druckplatte

## Patentansprüche

1. Vorrichtung zur Kontrolle der registergerechten Anlage einer Druckplatte auf dem Plattenzylinder von Druckmaschinen, insbesondere Bogenoffsetdruckmaschinen, bei welcher der Plattenzylinder (1) in einer Zylindergrube (2) eine Spannschiene (3) zur Aufnahme der dem Druckanfang (DA) zugeordneten Druckplattenkante aufweist und in der Spannschiene (3) wenigstens ein elektrisch abfragbarer Meßfühler (21, 22) vorgesehen ist, dem ein Signal entnehmbar ist, wenn die Druckplatte (D) eine registergerechte Orientierung bezüglich der Spannschiene einnimmt,
**dadurch gekennzeichnet,**
daß im Bereich der Spannschiene (3) zum Abgriff der Signale des oder der Meßfühler (21, 22) diesen wenigstens eine das Meßsignal bereitstellende Kontaktfläche (28) zugeordnet ist,
daß entsprechend der Zahl der vorgesehenen Kontaktflächen (28) wenigstens ein gestellseitig aufgehängter, gegenüber dem Plattenzylinder (1) beweglich gelagerter Tastkopf (29, 30) angeordnet ist, so daß jeder Tastkopf (29, 30) an eine Kontaktfläche (28) anstellbar ist, wenn der Plattenzylinder (1) in eine zum Anlegen der Druckplatte in die Spannschiene (3) vorgesehene Winkelstellung verfahren ist, und daß der oder die Tastköpfe (29, 30) an einer an den Plattenzylinder (1) anstellbaren Einrichtung angebracht sind, über welche eine Druckplatte in den geöffneten Erfassungsbereich (17) der Spannschiene (1) einführbar ist.

2. Vorrichtung nach Anspruch 1,
**dadurch gekennzeichnet,**
daß bei mehreren in Achsrichtung des Plattenzylinders (1) voneinander beabstandet angeordneten Meßfühlern (21, 22) in der Spannschiene (3) je eine Kontaktfläche (28) und je ein beweglich gelagerter Tastkopf (29, 30) vorgesehen ist.

3. Vorrichtung nach Anspruch 1 oder 2,
**dadurch gekennzeichnet,**
daß bei Ausbildung des oder der Meßfühler als in der Spannschiene (3) angeordnete Paßstifte (21, 22), die insgesamt oder teilweise elektrisch isoliert gegenüber dieser angebracht sind, die Kontaktflächen (28) an den stirnseitig aus der Spannschiene (3) herausragenden Enden der Paßstifte (21, 22) angeordnet sind.

4. Vorrichtung nach Anspruch 3,
**dadurch gekennzeichnet,**
daß die Paßstifte (21, 22) in der Spannschiene (3) aus zwei elektrisch isoliert miteinander verbundenen Teilen (21, 22, 27) bestehen, wobei das mit der Spannschiene verbundene Teil (21, 22) elektrisch auf dem Potential des Plattenzylinders (1) liegt und das zweite Teil (27) am stirnseitigen Ende des Paßstiftes (21, 22) eine Kontaktfläche (28) bildet.

5. Vorrichtung nach Anspruch 4,
**dadurch gekennzeichnet,**
daß das mit der Spannschiene (3) verbundene Teil (21, 22) des Paßstiftes (21, 22) einen von seiner Stirnseite her eingebrachten Schlitz (26) aufweist, in welche elektrisch isoliert ein Füllstück (27) eingelassen ist, so daß eine Ausstanzung (24, 25) bei korrekter Lage der Druckplatte eine elektrisch leitende Verbindung zwischen Füllstück (27) und Paßstift (21, 22) ergibt.

6. Vorrichtung nach Anspruch 5,
**dadurch gekennzeichnet,**
daß in der Spannschiene (3) axial voneinander beabstandet wenigstens zwei Paßstifte (21, 22) angeordnet sind und ein Paßstift (21) den Schlitz (26) in Umfangsrichtung des Plattenzylinders (1) und ein Zweiter Paßstift (22) den Schlitz (26) in einem Zur Umfangsrichtung des Plattenzylinders (1) geneigten Richtung aufweist.

7. Vorrichtung nach einem der Ansprüche 1 bis 6,
**dadurch gekennzeichnet,**
daß der oder die Tastköpfe (29, 30) schwenkbar an einer parallel zur Achse des Plattenzylinders (1) verlaufenden Schwenkachse (7) aufgehängt sind.

8. Vorrichtung nach Anspruch 7,
**dadurch gekennzeichnet,**
daß die Schwenkachse (7) für den oder die Tastköpfe (29, 30) an einem vor den Druckwerkszylindern angeordneten Schutz (6) angebracht ist, welche insbesondere über je eine an einer Seitengestellwand des Druckwerks angebrachten Linearführung verschiebbar ist.

9. Vorrichtung nach Anspruch 7 oder 8,
**dadurch gekennzeichnet,**
daß bei wenigstens zwei vorgesehenen Tastköpfen (29, 30) diese auf einer um die Schwenkachse (7) und parallel zu dieser verlaufenden an den Plattenzylinder (1) bzw. die Spannschiene (3) anstellbaren Schiene (9) angeordnet sind.

10. Vorrichtung nach Anspruch 9,
**dadurch gekennzeichnet,**
daß die Schiene (9) an beiden Enden Anschläge aufweist, mit denen sie an den Schmitzringen des Plattenzylinders (1) abstützbar ist.

11. Vorrichtung nach Anspruch 9 oder 10,
**dadurch gekennzeichnet,**
daß die Tastköpfe (29, 30) an einer sich über die Formatbreite des Plattenzylinders (1) erstreckenden Schiene (9) angeordnet sind, die an den Außenumfang des Plattenzylinders (1) im Bereich des Druckanfanges (DA) derartig anstellbar ist, so daµ über eine zum Plattenzylinder (1) hin gelegene Einführfläche (15) der Schiene (9) die Vorderkante einer Druckplatte in den geöffneten Erfassungsbereich (17) der Spannschiene (3) einführbar ist.

12. Vorrichtung nach einem der vorhergehenden Ansprüche,
**dadurch gekennzeichnet,**
daß die Tastköpfe (29, 30) unter Federkraft an die Kontaktfläche (28) andrückbare Spitzen aufweisen.

13. Vorrichtung nach einem der vorhergehenden Ansprüche,
**dadurch gekennzeichnet,**
daß zum Anstellen der Tastköpfe (29,30) an die Kontaktflächen (28) bei Druckluftbeaufschlagung wirksam werdende Stellmittel vorgesehen sind.

14. Vorrichtung nach einem der vorhergehenden Ansprüche,
**dadurch gekennzeichnet,**
daµ den Tastköpfen (29, 30) auf den Plattenzylinder (1) oder die Spannschiene (3) einwirkende und insbesondere einstellbare Anschläge (16) zugeordnet sind, durch welche die Andrückkraft der Tastköpfe (29, 30) gegenüber der Kontaktfläche (28) begrenzbar ist.

## Claims

1. Device for checking the register correct lay-up of a printing plate on the plate cylinder of printing presses, particularly offset sheet printing presses, in which the plate cylinder (1) has in a cylinder channel (2) a tensioning rail (3) for receipt of the printing plate edge arranged relative to the print start (DA) and in the tensioning rail (3) at least one electrically interrogatable measuring sensor (21, 22) is provided from which a signal can be extracted when the printing plate (D) takes up a register correct orientation with reference to the tensioning rail, characterised in that in the region of the tensioning rail (3) for detecting the signals of the measuring sensor(s) (21, 22), there is arranged relative to this at least one contact surface (28) providing the measuring signal, that corresponding to the number of the contact surfaces. (28) provided, there is arranged at least one sensor head (29, 30) mounted movably suspended with respect to the plate cylinder (1) so that each measuring head (29, 30) can be set against a contact surface (28) if the plate cylinder (1) is moved into an angular position provided for laying the printing plate up into the tensioning rail (3), and that the sensor head(s) (29, 30) are applied to a device which can be set against the plate cylinder (1) via which the printing plate can be guided into the opened grasping region (17) of the tensioning rail (3).

2. Device according to Claim 1, characterised in that with several measuring sensors (21, 22) arranged apart from one another in the axial direction of the plate cylinder (1), there is provided in the tensioning rail (3) in each case one contact surface (28) and one movably mounted sensor head (29, 30).

3. Device according to Claim 1 or 2, characterised in that with the construction of the measuring sensor(s) as register pins (21, 22) arranged in the tensioning rail (3) which are installed overall or partially electrically insulated with respect to this, the contact surfaces (28) are arranged on the end faces of the ends of the register pins (21, 22) projecting out of the tensioning rail (3).

4. Device according to Claim 3, characterised in that the register pins (21, 22) in the tensioning rail (3) consist of two electrically insulated parts (21, 22, 27) connected together wherein the part (21, 22) connected with the tensioning rail lies electrically at the potential of the plate cylinder (1) and the second part (27) at the end face end of the register pin (21, 22) forms a contact surface (28).

5. Device according to Claim 4, characterised in that the part (21, 22) connected with the tensioning rail (3) of the register pins (21, 22) has a slot (26) introduced from its end face in which electrically insulated a filler piece (27) is let so that a stamped out portion (24, 25) on correct positioning of the printing plate provides an electrically conductive connection between filler piece (27) and register pin (21, 22).

6. Device according to Claim 5, characterised in that in the tensioning rail (3) separated axially from one another there are arranged at least two register pins (21, 22) and one register pin (21) has the slot (26) in the peripheral direction of the plate cylinder (1) and a second register pin (22), the slot (26) in a direction inclined relative to the peripheral direction of the plate cylinder (1).

7. Device according to one of Claims 1 to 6, characterised in that the sensor head(s) (29, 30) are suspended swivellably on a swivel axis (7) running parallel to the axis of the plate cylinder (1).

8. Device according to Claim 7, characterised in that the swivel axis (7) for the sensor head(s) (29, 30) is installed on a cover (6) arranged in front of the printing unit cylinders which can be shifted, in particular, by means of a linear guide installed in each case on a side frame wall of the printing unit.

9. Device according to Claim 7 or 8, characterised in that with at least two sensor heads (29, 30) provided, these are arranged on a rail (9) which runs around the swivel axis (7) and parallel to this which can be set against the plate cylinder (1) or the tensioning rail (3).

10. Device according to Claim 9, characterised in that the rail (9) has stops at both ends with which it can be supported on the bearer rings of the plate cylinder (1).

11. Device according to Claim 9 or 10, characterised in that the sensor heads (29, 30) are arranged on a rail (9) extending across the format width of the plate cylinder (1), which can be set against the exterior periphery of the plate cylinder (1) in the region of the print start (DA) in such a fashion so that via a running in surface (15) of the rail (9) laid against the plate cylinder (1), the front edge of a printing plate can be introduced into the open grasping region (17) or the tensioning rail (3).

12. Device according to one of the preceding Claims, characterised in that the sensor heads (29, 30) have points which can be pressed under spring force against the contact surface (28).

13. Device according to one of the preceding Claims, characterised in that for adjusting the sensor heads (29, 30) against the contact surfaces (28), adjustment means which become active on being subjected to compressed air are provided.

14. Device according to one of the preceding Claims, characterised in that relative to the sensor heads (29, 30) acting on the plate cylinder (1) or the tensioning rail (3) and, in particular, adjustable stops (16) are arranged by means of which the pressing on force of the sensor heads (29, 30) with respect to the contact surface (28) can be limited.

## Revendications

1. Dispositif pour le contrôle du positionnement repéré d'une plaque d'impression sur le cylindre porte-plaque de machines d'impression, en particulier des machines d'impression offset à feuilles, dans lequel le cylindre porte-plaque (1) présente, dans un canal de cylindre (2), une barre de serrage (3) pour recevoir le bord de la plaque d'impression associé au début de l'impression (DA), et au moins un capteur de mesure (21,22) pouvant être interrogé électriquement est prévu dans la barre de serrage (3), capteur duquel un signal peut être extrait quand la plaque d'impression (D) prend une orientation repérée relativement à la barre de serrage,
caractérisé en ce que, dans la zone de la barre de serrage (3), pour capter les signaux du ou des capteurs de mesure (21,22), au moins une surface de contact (28) recevant le signal de mesure est associée à ceux-ci, en ce que, de façon correspondant au nombre des surfaces de contact (28) prévues, au moins une tête de palpage (29,30) montée de façon mobile par rapport au cylindre porte-plaque (1) et suspendue du côté du bâti est agencée, de sorte que chaque tête de palpage (29,30) peut être appliquée contre une surface de contact (28) quand le cylindre porte-plaque (1) est déplacé dans une position angulaire prévue pour appliquer la plaque d'impression dans la barre de serrage (3), et en ce que la ou les têtes de palpage (29,30) sont agencées sur un dispositif pouvant être appliqué contre le cylindre porte-plaque (1), grâce auquel une plaque d'impression peut être introduite dans la zone de saisie ouverte (17) de la barre de serrage (3).

2. Dispositif selon la revendication 1,
caractérisé en ce que, dans le cas de plusieurs capteurs de mesure (21,22) agencés de façon écartée l'un de l'autre dans la direction axiale du cylindre porte-plaque (1), il est prévu dans la barre de serrage (3), à chaque fois, une surface de contact (28) et, à chaque fois, une tête de palpage (29,30) montée de façon mobile.

3. Dispositif selon la revendication 1 ou 2,
caractérisé en ce que, lorsque le ou les capteurs de mesure sont réalisés sous forme de goupilles (21,22) agencées dans la barre de serrage (3), lesquelles sont agencées de façon électriquement isolée par rapport à celle-ci, en totalité ou partiellement, les surfaces de contact (28) sont agencées aux extrémités, faisant saillie frontalement de la barre de serrage (3), des goupilles (21,22).

4. Dispositif selon la revendication 3,
caractérisé en ce que les goupilles (21,22) dans la barre de serrage (3) sont constituées de deux pièces (21,22,27) reliées ensemble de façon électriquement isolée, la pièce (21,22) reliée à la barre de serrage se trouvant électriquement au potentiel du cylindre porte-plaque (1) et la seconde pièce (27) à l'extrémité frontale de la goupille (21,22) formant une surface de contact (28).

5. Dispositif selon la revendication 4,
caractérisé en ce que la pièce (21,22), reliée à la barre de serrage (3), de la goupille (21,22) présente une fente (26) prévue à partir de sa face frontale, dans laquelle est disposée une pièce intercalaire (27) électriquement isolée, de sorte qu'une découpe (24,25), en position correcte de la plaque d'impression, fournit une liaison électriquement conductrice entre la pièce intercalaire (27) et la goupille (21,22).

6. Dispositif selon la revendication 5,
caractérisé en ce qu'au moins deux goupilles (21,22) sont agencées de façon axialement écartée l'une de l'autre dans la barre de serrage (3), et une goupille (21) présente la fente (26) en direction périphérique du cylindre porte-plaque (1) et une seconde goupille (22) présente la fente (26) dans une direction inclinée par rapport à la direction périphérique du cylindre porte-plaque (1).

7. Dispositif selon une des revendications 1 à 6,
caractérisé en ce que la ou les têtes de palpage (29,30) sont suspendues de façon pivotante sur un axe de pivotement (7) s'étendant parallèlement à l'axe du cylindre porte-plaque (1).

8. Dispositif selon la revendication 7,
caractérisé en ce que l'axe de pivotement (7) pour la ou les têtes de palpage (29,30) est prévu sur une protection (6) agencée avant les cylindres de l'unité d'impression, en étant déplaçable en particulier par l'intermédiaire d'à chaque fois un guide linéaire prévu sur une paroi de bâti latérale de l'unité d'impression.

9. Dispositif selon la revendication 7 ou 8,
caractérisé en ce que,'lorsqu'au moins deux têtes de palpage (29,30) sont prévues, celles-ci sont agencées sur une barre (9) s'étendant autour de l'axe de pivotement (7) et parallèlement à celui-ci en pouvant s'appliquer contre le cylindre porte-plaque (1) ou la barre de serrage (3).

10. Dispositif selon la revendication 9,
caractérisé en ce que la barre (9) présente des butées aux deux extrémités, grâce auxquelles elle peut s'appuyer contre les bagues du cylindre porte-plaque (1).

11. Dispositif selon la revendication 9 ou 10,
caractérisé en ce que les têtes de palpage (29,30) sont agencées sur une barre (9) s'étendant sur la largeur de format du cylindre porte-plaque (1), laquelle peut être appliquée sur la périphérie externe du cylindre porte-plaque (1) dans la zone du début de l'impression (DA)de sorte que, par l'intermédiaire d'une surface d'introduction (15), agencée vers le cylindre porte-plaque (1), de la barre (9), le bord avant d'une plaque d'impression peut être introduit dans la zone de saisie ouverte (17) de la barre de serrage (3).

12. Dispositif selon une des revendications précédentes,
caractérisé en ce que les têtes de palpage (29,30) présentent des pointes pouvant être pressées contre la surface de contact (28) sous la force d'un ressort.

13. Dispositif selon une des revendications précédentes,
caractérisé en ce que, pour l'application des têtes de palpage (29,30) contre les surfaces de contact (28), sont prévus des moyens de réglage devenant efficaces par alimentation d'air comprimé.

14. Dispositif selon une des revendications précédentes,
caractérisé en ce que, aux têtes de palpage (29,30), sont associées des butées (16) agissant et en particulier réglables sur le cylindre porte-plaque (1) ou la barre de serrage (3), grâce auxquelles la force de pressage des têtes de palpage (29,30) par rapport à la surface de contact (28) peut être limitée.
